# EUROPÄISCHE PATENTSCHRIFT

(11) **EP 0 265 451 B1**
(45) Veröffentlichungstag und Bekanntmachung des Hinweises auf die Patenterteilung: **23.05.1990**
(21) Anmeldenummer: 87902057.6
(22) Anmeldetag: 26.03.1987
(51) Int. Cl.: B03C 3/14, B03C 3/64, B03C 3/78

(54) **ELEKTROSTATISCHE ABSCHEIDEVORRICHTUNG**
ELECTROSTATIC SEPARATION DEVICE
DISPOSITIF DE SEPARATION ELECTROSTATIQUE

(30) Priorität: 27.03.1986 DE 3611019
(43) Veröffentlichungstag der Anmeldung: 04.05.1988
(73) Patentinhaber: CUCU, Dumitru, D-1000 Berlin 33 (DE)
(72) Erfinder: CUCU, Dumitru, D-1000 Berlin 33 (DE)
(74) Vertreter: Pfenning, Meinig & Partner
(86) Internationale Anmeldenummer: DE8700133
(87) Internationale Veröffentlichungsnummer: WO8705830

(56) Entgegenhaltungen:
- EP-A-20 720 3
- DE-A- 1 557 120
- FR-A- 739 673
- FR-A- 1 302 701
- FR-A- 2 367 538
- US-A- 1 440 887
- Patent Abstracts of Japan, vol.8, no.102,(C-222)(1539) 12.05.1984

## Beschreibung

Zum Stand der Technik gehören zweistufige Elektrofilter. Sie sind seit ungefähr 45 Jahren bekannt und wurden zu dem Zweck entwickelt, hohe Abscheidgrade für Feststoffteilchen, Aerosole oder untermikronische Tropfen aus dem Gasstrom zu erreichen.

In der ersten Stufe eines bekannten Elektrofilters wird eine Aufladung der Feststoffteilchen durch Ionen einer Polarität mit Hilfe einer sogenannten lonisatorstufe durchgeführt.

Der lonisator besteht aus Elektroden auch Sprüh elektroden genannt, in Form von Drähten oder Spitzen, auf die sich die elektrischen Feldlinien konzentrieren. Diese Elektroden sind zwischen den Gegenelektroden, bestehend aus parallelen Platten, angeordnet. Um die Sprühelektroden bildet sich eine Plasmaschicht.

Die Ionen der Plasmaschicht mit gleicher Polarität wie die Sprühelektroden wandern zu den Gegenelektroden. Die Feststoffteilchen, die durch diesen lonenregen hindurchströmen, werden elektrisch aufgeladen, weil sich die Ionen auf ihrer Oberfläche fixieren.

In der zweiten Stufe werden die Feststoffteilchen aus dem Gasstrom herausgezogen und auf den Platten eines Kollektors fixiert. Der Kollektor besteht aus Abscheideplatten, die sich auf verschiedenem Potential unter Hochspannung befinden und zwischen denen ein elektrisches Feld erzeugt wird. Die elektrisch aufgeladenen Feststoffteilchen werden beim Durchströmen durch den Kollektor dank der elektrostatischen Kräfte, die auf die aufgeladenen Feststoffteilchen im elektrischen Feld des Kollektors einwirken, aus dem Gasstrom eliminiert und auf den Kollektorplatten abgeschieden.

In den Patenten US 2 579 441, US 2 502 560, US 3 798 879, US 2 504 430, DE 19 55 692, DE 12 45 328, DE 23 46 196, DE 11 67 799, die den gegenwärtigen Stand der Technik aufzeigen, werden verschiedene bekannte Ausführungen zweistufiger Elektrofilter gezeigt.

Auch in der FR-A-739 673 wird ein derartiges zweistufiges Elektrofilter beschrieben, dessen Kollektor aus konzentrischen Metallrohren oder parallelen Metallplatten besteht.

Alle beschreibenen Elektrofilter sind ohne Ausnahme komplizierte und teure Ausführungen mit einem Gewicht von manchmal ca. 30 kg, und alle Elektrofilter unterliegen einer komplizierten Herstellungstechnologie.

Die vorliegende Erfindung hat zur Aufgabe eine Verbesserung des gegenwärtigen Standes der Technik und soll die Fertigung von Elektrofiltern zur Filtrierung von Feststoffteilchen oder Tropfen aus Gas oder Luft mit einem höheren Abscheidegrad, insbesondere für untermikronische Partikel, also auf dem Gebiet von 0,01 pm bis 1 pm Partikelgrößen, ermöglichen.

Die Vorteile der vorliegenden Erfindung sind vielfältig. Ein Vorteil ist, daß ein derartiges Elektrofilter zum Beispiel in der Herstellung wesentlich kostengünstiger ist, ungefähr 10-20mal billiger als ein klassisches zweistufiges Elektrofilter für die gleiche zu filtrierende Gasstrommenge.

Die Ausführung dieses neuen Elektrofilters ist sehr einfach, wobei die Herstellung mit wenig Aufwand automatisiert werden kann.

Die Ausführung der vorliegenden Erfindung erlaubt eine Reduzierung der Abstände zwischen Kollektorelektroden auf kleinste Abstände, in der Größenordnung von ungefähr 1 mm. Hierdurch werden höchste Abscheidegrade erreicht.

Die Realisierung derart kleiner Abstände zwischen den Elektroden und den Kollektorplatten ist bei den bisher existierenden Elektrofiltern mit Metallplatten unmöglich.

Das beschriebene Elektrofilter kann mit nur einer einzigen Hochspannungsversorgung betrieben werden.

Das in der Erfindung beschriebene Elektrofilter hat ein minimales Gewicht. Es kann etwa 20-mal leichter als ein klassisches Elektrofilter sein, weil als Elektroden leitfähige Folien mit geringem Gewicht und geringer Dicke, z.B. 0,03 mm, eingesetzt werden.

Ein anderer Vorteil ist der, daß die erfindungsgemäße Abscheidevorrichtung in jede beliebige rohrförmige Anlage, ob bereits bauseitig vorhanden oder nicht, eingefügt werden kann. Zusätzlich bewirken die von den Elektroden erzeugten Plusund Minusionen am Austritt des Gasstroms aus der elektrostatischen Filterpatrone eine Neutralisierung der elektrischen Raumluftladung.

Durch Benutzung von Elektroden mit breiteren Folien kann auf sehr einfache Art der Abscheidegrad des Filters vergrößert werden. Durch diese Maßnahme, d.h. Verlängerung der zylinderförmigen Filterpatrone, werden Abscheidegrade aus dem Gebiet der HEPA-Filter mit 99,99% Abscheidegrad für kleinste Partikel erreicht. Eine Erhöhung des Abscheidegrades kann auch durch eine Vergrößerung des Durchmessers der spiralförmigen oder zylinderförmigen elektrostatischen Filterpatrone erzeugt werden, sowie durch Erhöhung der Hochspannung.

Ein anderer Vorteil ist der, daß die elektrostatische Filterpatrone, weil billig in der Herstellung, wie jedes mechanische Filter ausporösem oder faserigem Medium, wenn mit Staub beladen, mit einer neuen Patrone ausgerüstet und wie jedes andere mechanische Filter ausgewechselt werden kann.

Auf diese Weise kann die Filterpatrone in dem Fall, in dem das filtrierte Aerosol gefährlich oder giftig für die Umwelt ist, als "Sondermüll" ausgewechselt werden. Folglich kann die gegenwärtige existrierende Situation beseitigt werden, bei der Elektrofilter gereinigt werden und der giftige Staub, der aus dem Elektrofilter ausgewaschen wird, ins Abwasser gelangt.

Dank seines sehr niedrigen Herstellungspreises und seiner "Sondermüll"-Eigenschaften kann dieser neue Typ von Elektrofilter dort, wo radioaktive Teilchen filtriert werden müssen, zur Anwendung gelangen. Aus diesem Grund ist dieses neue Elektrofilter ein ideales Luftfilter für den Bereich Atomindustrie, wo radioaktive Teilchen oder Aerosole filtriert werden müssen.

Die gegenwärtigen Elektrofilter können nicht für die Filtrierung von radioaktiven Teilchen verwendet werden. Dafür müssen mechanische Filter mit großem Druckverlust und großem Energieverbrauch eingesetzt werden. Ein weiterer wichtiger Vorteil dieses hier vorgeschlagenen neuen Typs von Elektrofilter ist die Trennung der Elektroden von den isolierenden Folien, so daß auch leitfähige Teilchen filtriert werden können, was in den meisten Fällen mit den vom gegenwärtigen Stand der Technik gebotenen Elektrofiltern nicht geeignet ist.

Die Anwendung dieser Erfindung bei der Filtrierung eines Ölnebels ist besonders günstig, weil die Elektrodenkanten an der Austrittsseite des Gasstroms von den isolierenden Folien getrennt sind, wobei sich die elektrischen Feldlinien nicht mehr so intensiv auf die Kanten konzentrieren und der fließende Ölfilm sich nicht mehr im Wege einer sekundären Erzeugung wieder in sehr feine Öltropfen verwandeln kann. Diese sekundäre Erzeugung von sehr feinem flüssigen Aerosol ist eine sehr ungünstige Erscheinung bei den gegenwärtigen Elektrofiltern. Hingegen kann man mit dieser Erfindung mit dem Elektrofilter Ölnebel oder jeglichen anderen Nebel mit höchstem Abscheidegrad filtrieren.

Auch sehr aggressive Nebel wie zum Beispiel Säuren und Laugen können mit geeigneten Materialien wirtschaftlich günstig abgeschieden werden. Durch genügend große Breiten für die isolierenden Folien können auch Wasserdampf und Tröpfchen abgeschieden werden.

Ein weiterer Vorteil dieser Erfindung besteht darin, daß der Preis der Abscheidevorrichtung dadurch noch mehr vermindert werden kann, daß isolierende Folien benutzt werden, die auf einer ihrer Seiten eine leitfähige Schicht haben, oder dadurch, daß die Folien spezielle elektrische Polarisierungseigenschaften oder magnetische Eigenschaften aufweisen.

Diese Eigenschaften führen zur Erhöhung der TrennungswirkungfürdieTeilchen oderAerosole.

Eine weitere Erhöhung des Abscheidegrades kann auch erzielt werden, wenn dem Gasstrom vor seinem Eintritt in den Kollektor eine Zentrifugalbewegung aufgeprägt wird, so daß die Haftung der Teilchen auf den Folien begünstigt wird.

Weitere Einzelheiten und Merkmale der vorliegenden Erfindung werden folgend in Verbindung mit den Zeichnungen näher beschrieben.

Fig. 1 zeigt eine elektrostatische Abscheidevorrichtung mit einer UV-Lichtquelle 2, mit einer Gitterelektrode 4 und einer elektrostatischen Filterpatrone 6, bestehend aus spiralförmigen isolierenden Folien 8 und Folienelektroden 7, angelegt an eine Hochspannungsquelle 9, und die in einem rohrförmigen Gehäuse 1 montiert ist.
Fig. 2 zeigt eine Schnittansicht einer spiralförmigen elektrostatischen Filterpatrone 6 im Gehäuse 1.
Fig. 3 zeigt eine zickzackförmig isolierende Folie 8 zwischen den Folienelektroden 7 und Gehäuse 1.
Fig. 4 zeigt eine glatte isolierende Folie 8 mit zickzackförmigen Folienelektroden 7, eingebaut im Gehäuse 1.
Fig. 5 zeigt eine Möglichkeit der Erfindung, bei der die isolierenden Folien 8 zickzackförmig und die Folienelektroden 7 aufeinander gelegt worden sind, wodurch eine rechteckige elektrostatische Filterpatrone 6 entsteht.
Fig. 6 zeigt eine Möglichkeit der Erfindung, bei der die isolierenden Folien 8 flach und die Folienelektroden 7 zickzackförmig aufeinandergelegtworden sind, wodurch eine rechteckige elektrostatische Filterpatrone 6 entsteht.
Fig. 7 zeigt eine weitere Möglichkeit der Faltung der isolierenden Folie 8 zwischen den Folienelektroden 7 und Gehäuse 1.
Fig. 8 zeigt eine Umkehrung von Fig. 7, wobei die isolierenden Folien 8 glatt und die Folienelektroden 7 gefaltet sind.
Fig. 9 zeigt eine weitere Möglichkeit einer Faltung der isolierenden Folien 8.
Fig. 10 zeigt eine Ausführung eines elektrostatischen Abscheiders, bei dem die isolierenden Folien 8 und die Folienelektroden 7 zylinderförmig koaxial ineinander angeordnet eine elektrostatische Filterpatrone 6 bilden, welche in einem Gehäuse 1 eingebaut worden ist.
Fig. 11 zeigt eine Ausführ der Erfindung, bei der die elektrostatische Filterpatrone 6 durch eine automatische Waschvorrichtung mit einem Ultraschallgenerator 16 gereinigt werden kann, indem mittels eines Einfüllrohres 11 eine Reinigungsflüssigkeit 10 einfließt, die nach Gebrauch aus dem Ablaßventil 12 abfließen kann.
Fig. 12 zeigt eine Ausführung der Erfindung, bei der der Gasstrom im Kernbereich und im Randbereich der elektrostatischen Filterpatrone 6 durch eine Gasstromführung 13 geleitet wird.
Fig. 13 zeigt eine Ausführung der Erfindung, bei der auf die elektrostatische Filterpatrone 6 eine Flüssigkeit 15 mittels einer Düse 14 aufgesprüht wird, wodurch ein Naßabscheider entsteht.
Fig. 14 zeigt eine Ausführung der Erfindung, bei der die elektrostatische Filterpatrone 6 aus zwei spiralförmigen isolierenden Folien 18,19 gebildet ist, die jeweils auf einer ihrer Seiten eine leitfähige Schicht aufweisen.
Fig. 15 zeigt eine Ausführung der Erfindung, bei der die lonisierungsstufe von der Kollektorstufe getrennt ist und eine spiralförmige Sprühelektrode 20 Korona in Richtung auf eine oder zwei Gitterelektroden 4 entlädt.

In Fig. 1 wird das Funktionsprinzip der vorliegenden Erfindung gezeigt. Ein zu reinigender Gasstrom durchströmt ein Gehäuse 1 in der Pfeilrichtung und wird von den UV-Strahlen 3 einer UV-Quelle 2 bestrahlt. Danach wird er durch eine Gitterelektrode 4 geleitet und in der lonisatorzone 5 von einem lonenregen ionisiert. In der lonisatorzone 5 werden positive oder negative Ionen erzeugt. Sie entstehen durch eine Koronaentladung von der spiralförmigen Kante, die sich unter Hochspannungspotential 9 befindet.

Aus der ersten lonisierungszone, bestehend aus der UV-Quelle 2, und derzweiten lonisierungszone 5, wo die weitere Ionisierung des Gasstroms durch eine sogenannte ionische Bombadierung stattfindet, strömen die Teilchen in dem Gasstrom in eine dritte Zone ein, die sogenannte elektrostatische Filterpatrone 6. Hierin befinden sich die spiralförmigen Folienelektroden 7, die an verschieden gepoltes Potential angelegt und durch isolierende Folien 8 getrennt sind. In Fig. 1 ist deutlich zu sehen, daß die isolierenden Folien 8 in ihrer Länge die Folienelektroden 7 überragen, den sogenannten Isolierungsabstand herstellend.

Die im Gasstrom befindlichen, nach der lonisierungsstufe elektrisch geladenen Teilchen werden dank der elektrostatischen Kräfte in dem Raum zwischen den Folienelektroden 7 aus dem Gasstrom herausgezogen und auf der Oberfläche der geerdeten Folienelektrode sowie auch auf der Oberfläche der stark polarisierten isolierenden Folien 8 abgelagert.

Eine sogenannte vierte Stufe wird von einem Neutralisator 17 gebildet. Die Neutralisatorzone 17 ist an der Gasaustrittsseite der elektrostatischen Filterpatrone 6 ausgebildet. Die vierte Stufe wird von den Kanten der spiralförmigen Folienelektroden 7 gebildet, die zwischen sich durch Konzentrierung der Feldlinien eine Koronaentladung erzeugen. Hierdurch werden Ionen beider Polaritäten erzeugt, die auf diese Weise eine elektrische Neutralisierung sowohl des Gasstroms als auch der sich eventuell in dem Raum, in den der Gasstrom einströmt, befindlichen Gegenstände bewirken.

Es wird auch gezeigt, daß die isolierenden Folien 8 gegenüber den Folienelektroden 7 vorstehen und dadurch ein notwendiger Isolierabstand zustande kommt. Weiterhin ist in Fig. 1 zu sehen, daß zwischen dem geerdeten Gehäuse 1 und der an das Hochspannungspotential 9 angeschlossenen Folienelektrode 7 eine spiralförmige isolierende Folie 8 eingelegt ist, die die elektrostatische Filterpatrone 6 gegenüber dem Gehäuse 1 isoliert.

Die Aufladung der Teilchen an der Gaseintrittsseite kann auch dadurch erfolgen, daß die Koronaentladung nicht zwischen der Kante einer Folienelektrode und der Gitterelektrode, sondern zwischen den Kanten zweier auf unterschiedlichem Potential liegender Folienelektroden stattfindet. Die Gitterelektrode kann dann entfallen.

In Fig. 2 wird die spiralförmige Ausführung der elektrostatischen Abscheidevorrichtung gezeigt. Die Schnittdarstellung zeigt die Draufsicht auf die elektrostatische Filterpatrone 6. Deutlich zu sehen ist, daß die Enden der isolierenden Folie 8 die Enden der Folienelektroden 7 überragen, so daß ein sicherer Isolierabstand entsteht. Es ist auch zu sehen, daß zwischen dem Gehäuse 1 und der Folienelektrode 7, die an ein positives Hochspannungspotential 9 angelegt worden ist, eine isolierende Folie 8 eingelegt ist.

In Fig. 3 wird der schichtartige Aufbau einer elektrostatischen Filterpatrone 6 in Schnittdarstellung gezeigt. In diesem Fall sind die zickzackförmigen Folien isolierende Folien 8. Die Folienelektroden 7 sind glatte Folien. Auch hier ist deutlich zu sehen, daß zwischen der äußeren Folienelektrode 7 und dem Gehäuse 1 eine isolierende Folie 8 eingelegt ist.

In Fig. 4 wird der schichtartige Aufbau einer elektrostatischen Filterpatrone 6 in Schnittdarstellung gezeigt, wobei in diesem Fall die Folienelektroden 7 zickzackförmig gefaltet und die isolierenden Folien 8 glatte Folien sind. Auch hier wird zwischen dem Gehäuse 1 und der äußeren Folienelektrode 7 eine isolierende Folie 8 eingelegt.

In Fig. 5 wird eine weitere Möglichkeit der Erfindung gezeigt. In diesem Fall werden zickzackförmige isolierende Folien 8 abwechselnd schichtweise mit ebenen Folienelektroden 7 aufeinandergelegt. Hierdurch sind auch rechteckige elektrostatische Filterpatronen 6 herstellbar.

In Fig. 6 wird eine Möglichkeit entsprechend der bereits in Fig. 5 beschriebenen gezeigt. Hier werden zickzackförmige Folienelektroden 7 zwischen ebenen isolierenden Folien 8 eingelegt, so daß zum Beispiel rechteckige elektrostatische Filterpatronen 6 entstehen.

In Fig. 7 wird eine weitere Ausführung der gefalteten isolierenden Folien 8 gezeigt. Die Folie wurde rund gefaltet und, wie bereits in Fig. 3 beschrieben, zwischen den Folienelektroden 7 eingewickelt.

In Fig. 8 wird, ähnlich wie in Fig. 4, eine jedoch rund gefaltete Folienelektrode zu einer elektrostatischen Filterpatrone 6 verarbeitet.

In Fig. 9 wird eine weitere Möglichkeit einer Faltungsart gezeigt. Schichtaufbau und Funktion der elektrostatischen Filterpatrone 6 werden beibehalten.

In Fig. 10 wird eine Ausführung dargestellt, bei der die Folienelektroden 7 und die isolierenden Folien 8 zylindrische Körper darstellen, die koaxial ineinander gestellt eine elektrostatische Filterpatrone 6 bilden. Auch in diesem Fall wird zwischen äußerer Folienelektrode 7 und dem Gehäuse 1 eine isolierende Folie 8 eingelegt.

In Fig. 11 wird eine Möglichkeit gezeigt, bei der eine automatische Reinigung oder Regenerierung der elektrostatischen Filterpatrone 6 möglich ist. Muß die elektrostatische Filterpatrone 6 von angesetztem Staub oder Aerosolen gereinigt werden, so müssen die Filtrierung des Gasstroms und die Versorgung mit elektrischer Energie über das Hochspannungspotential 9 unterbrochen werden. Ist dies geschehen, kann das U-förmige Gehäuse 1 mittels eines Einfüllrohres 11 mit einer Reinigungsflüssigkeit 10 so weit aufgefüllt werden, daß die elektrostatische Filterpatrone 6 überflutet ist. Nach diesem Vorgang wird ein Ultraschallgenerator 16 eingeschaltet, der die Reinigungsflüssigkeit 10 in Schwingung versetzt. Die Schwingungen lösen die abgelagerten Partikel von den Folienelektroden 7 und den isolierenden Folien 8 ab. Die abgelösten Partikel sinken in der Reinigungsflüssigkeit 10 in Richtung Ablaßventil 12. Mittels des Ablaßventils 12 kann die Reinigungsflüssigkeit 10 mit den Partikeln abgelassen und gegebenenfalls erneuert werden.

Mit dieser Vorrichtung kann auch im Falle der Filtrierung eines Ölnebels oder anderer nebelförmiger Flüssigkeiten das filtrierte Material abwärts sinken, sich im unteren Teil des U-förmigen Gehäuses 1 sammeln und von dort abgelassenwerden, so daß eine Rückgewinnung der gefilterten flüssigen Aerosolen möglich ist.

In Fig. 12 wird eine Ausführung gezeigt, bei der der in das Gehäuse einströmende Gasstrom durch Gasstromführungen 13, die unmittelbar vor der elektrostatischen Filterpatrone 6 angeordnet sind, geleitet wird. Hierdurch ist es möglich, den Gasstrom derart zu lenken, daß er nicht durch den Zwischenraum zwischen dem Gehäuse 1 und der elektrostatischen Filterpatrone 6 hindurchströmen kann. Das gleiche gilt auch für den Kernbereich der elektrostatischen Filterpatrone 6. Die Gasstromführungen 13 sind vorteilhaft, weil der Kernbereich und der Randbereich Zonen mit geringerem Abscheidegrad sind.

In Fig. 13 wird eine elektrostatische Filtervorrichtung gezeigt, bei der mittels einer Düse 14 eine Flüssigkeit 15 auf die elektrostatische Filterpatrone 6 aufgesprüht wird. Hierdurch entsteht ein Naßelektrofilter mit hohem Abscheidegrad.

In Fig. 14 wird eine Ausführung gezeigt, bei der die elektrostatische Patrone 6 nur aus zwei Folien, von denen eine glatt und die andere zickzackförmig ist, gebildet ist.

Jede dieser Folien ist auf einer ihrer Seiten leitfähig, derart, daß durch ihr Aufwickeln die zwei leitfähigen Schichten, die sich auf verschiedenem Potential befinden, überall in der Patrone durch eine isolierende Schicht getrennt werden.

In Fig. 15 wird eine Ausführung gezeigt, bei der der lonisator vom Kollektor getrennt ist. Hier ist der lonisator aus einer spiralförmigen Sprühelektrode 20 gebildet, die die Kante einer Folie, ein feiner Metalldraht oder eine Vielzahl von Spitzen sein kann, die Korona gegenüber einer oder zwei Gitterelektroden 4 entlädt und dabei eine oder zwei lonisierungszonen 5 bildet. Dieser lonisator ist derart gebildet, daß er mit Strom einer Polarität versorgt werden kann, dabei Ionen dieser Polarität erzeugend, oder mit Wechselstrom, dabei Ionen beider Polaritäten erzeugend.

## Patentansprüche

1. Zweistufige elektrostatische Abscheidevorrichtung mit einem lonisator und einem Kollektor zur Trennung von Feststoffteilchen, Tropfen oder Aerosolen, bestehend aus wenigstens zwei an verschiedenes Potential angeschlossenen, aufgewickelten Folienelektroden (7), die unter Abstand voneinander durch isolierende Folien (8) getrennt sind, wodurch das Passieren eines Gasstroms durch die Zwischenräume der so gebildeten elektrostatischen Filterpatrone (6) gewährleistet ist, dadurch gekennzeichnet, daß die Kante einer Folienelektrode (7) an der Gaseintrittsseite an ein Hochspannungspotential (9) angeschlossen ist und eine Koronaentladung gegen die Kante einer anderen Folienelektrode (7) oder einer Gitterelektrode (4), die einen Potentialunterschied hierzu aufweisen, entsteht, wodurch ein einströmender Gasstrom eine große lonendichte bekommt, somit eine lonisierungszone für den Gasstrom vor seinem Eintritt in die elektrostatische Filterpatrone (6) gebildet wird, und daß an der Gasaustrittsseite der elektrostatischen Filterpatrone (6) zwischen den Kanten beider Folienelektroden (7) eine Koronaentladung auftritt, wobei Ionen beider Polaritäten erzeugt werden und hierdurch eine Neutralisierungszone (17) für den ausströmenden Gasstrom gebildet wird.

2. Abscheidevorrichtung nach Anspruch 1, dadurch gekennzeichnet, daß die Kanten isolierenden Folien (8) die Kanten der Folienelektroden (7) an der Gaseintritts- und der Gasaustrittsseite um wenigstens 5mm überragen, und daß die Anfänge und Enden der aufgewickelten isolierenden Folien (8) die der Folienelektroden (7) um wenigstens 5 mm überschreiten.

3. Abscheidevorrichtung nach Anspruch 1 oder 2, dadurch gekennzeichnet, daß sich an der Gaseinströmseite der elektrostatischen Filterpatrone (6) zwei Gasstromführungen (13) befinden, so daß der Gasstrom beim Eintritt und beim Durchtritt den Bereich zwischen der elektrostatischen Filterpatrone (6) und dem Gehäuse (1) sowie den Kernbereich der elektrostatischen Filterpatrone (6) nicht passieren kann.

4. Abscheidevorrichtung nach einem der Ansprüche 1 bis 3, dadurch gekennzeichnet, daß die Folienelektroden (7) zickzackförmig sind und durch zwei isolierende Folien (8) getrennt werden, die aufeinandergelegt und zusammen spiralförmig aufgewickelt eine kompakte spiralförmige elektrostatische Filterpatrone (6) bilden.

5. Abscheidevorrichtung nach einem der Ansprüche 1 bis 4, dadurch gekennzeichnet, daß an einer der Kanten der Folienelektroden (7) der Gaseintrittsseite der elektrostatischen Filterpatrone (6) Spitzen ausgebildet sind, die Ionen durch Koronaentladung erzeugen.

6. Abscheidevorrichtung nach einem der Ansprüche 1 bis 5, dadurch gekennzeichnet, daß die elektrische Aufladung der Teilchen in einem getrennten lonisator durchgeführt wird, wobei die zwei Folienelektroden (7), die durch die isolierenden Folien (8) getrennt sind, nur ein Kollektorpack darstellen.

7. Abscheidevorrichtung nach einem der Ansprüche 1 bis 6, dadurch gekennzeichnet, daß die elektrostatische Filterpatrone (6) in einem zylindrischen oder rechteckigen Gehäuse (1) eingebaut ist.

8. Abscheidevorrichtung nach einem der Ansprüche 1 bis 7, dadurch gekennzeichnet, daß die Teilchen im Gasstrom vor ihrem Eintritt in die elektrostatische Filterpatrone (6) mit ultravioletten Strahlen (3) bestrahlt werden.

9. Abscheidevorrichtung nach einem der Ansprüche 1 bis 8, dadurch gekennzeichnet, daß die Folienelektroden (7) aus einem leitfähigen Kunststoff bestehen.

10. Abscheidevorrichtung nach einem der Ansprüche 1 bis 9, dadurch gekennzeichnet, daß zwischen den Folienelektroden (7) und den isolierenden Folien (8) durch Sicken, Wellen, Fäden oder andere tiefgezogene Formen, die sich an den zusammen aufgewickelten Folien befinden, ein Abstand gebildet ist.

11. Abscheidvorrichtung nach einem der Ansprüche 1 bis 3, 5 bis 10, dadurch gekennzeichnet, daß die Folienelektroden (7) und die isolierenden Folien (8) axial angeordnete einzelne Zylinder verschiedener Durchmesser darstellen, die ineinander gestellt eine elektrostatische Filterpatrone (6) bilden.

12. Abscheidevorrichtung nach einem der Ansprüche 1 bis 3, bis 10, dadurch gekennzeichnet, daß die Folienelektroden (7) und die isolierenden Folien (8) planförmig übereinander liegen.

13. Abscheidevorrichtung nach einem der Ansprüche 1 bis 12, dadurch gekennzeichnet, daß die elektrostatische Filterpatrone (6) oder/und die lonisatorzone (5) in einem U-förmigen Rohr eingebaut ist, das mit einer Reinigungsflüssigkeit (10) gefüllt werden kann, mit der die elektrostatische Filterpatrone (6) überflutet und gereinigt werden kann, wobei das Rohr an seiner unteren gebogenen Seite ein Ablaßventil (12) zum Austausch der Reinigungsflüssigkeit (10) hat.

14. Abscheidevorrichtung nach Anspruch 13, dadurch gekennzeichnet, daß sich innerhalb oder außerhalb des U-förmigen Rohres im Bereich der elektrostatischen Filterpatrone (6) ein Ultraschallgenerator (16) befindet, der seine Schwingungen auf die elektrostatische Filterpatrone (6) überträgt, wobei auch die ganze Masse der Reinigungsflüssigkeit (10) die Schwingung des Ultraschallgenerators (16) erhält und eine Reinigung der elektrostatischen Filterpatrone (6) eingeleitet wird.

15. Abscheidevorrichtung nach einem der Ansprüche 1 bis 14, dadurch gekennzeichnet, daß die Folienelektroden (7) mit Gleichspannung versorgt werden.

16. Abscheidevorrichtung nach einem der Ansprüche 1 bis 14, dadurch gekennzeichnet, daß die Folienelektroden (7) mit Wechselspannung versorgt werden.

17. Abscheidevorrichtung nach einem der Ansprüche 1 bis 16, dadurch gekennzeichnet, daß die isolierenden Folien (8) aus einem im elektrischen Feld polarisierenden Material bestehen.

18. Abscheidevorrichtung nach einem der Ansprüche 1 bis 17, dadurch gekennzeichnet, daß sich im Bereich des Gaseintritts in die elektrostatische Filterpatrone (6) eine Düse befindet, durch die die elektrostatische Filterpatrone (6) mit einer Flüssigkeit (15) befeuchtet wird, so daß ein Naßelektrofilter entsteht.

19. Abscheidevorrichtung nach einem der Ansprüche 1 bis 18, dadurch gekennzeichnet, daß die äußere Folienelektrode (7), die die ganze elektrostatische Filterpatrone (6) umschließt, an ein hohes elektrisches Potential angelegt und vom Gehäuse (1) durch eine isolierende Folie (8) isoliert ist.

20. Abscheidevorrichtung nach einem der Ansprüche 1 bis 19, dadurch gekennzeichnet, daß die elektrostatische Filterpatrone (6) mindestens aus zwei isolierenden Folien gebildet ist, die jeweils nur auf einer ihrer Seiten eine leitfähige Schicht aufweisen, wobei eine (19) hiervon zickzackförmig und die andere (18) ebenmäßig ist, so daß sich in der Filterpatrone (6) zwischen den zwei leitfähigen Schichten eine isolierende Schicht befindet.

21. Abscheidevorrichtung nach einem der Ansprüche 1 bis 20, dadurch gekennzeichnet, daß die Folienelektroden und/oder die isolierenden Folien (7, 8; 18, 19) magnetische Eigenschaften aufweisen, die zusätzlich zur Trennung der Teilchen beitragen.

22. Abscheidevorrichtung nach einem der Ansprüche 1 bis 21, dadurch gekennzeichnet, daß dem Gasstrom vor Eintritt in die Filterpatrone (6) eine Zentrifugalbewegung aufgeprägt wird, so daß er in die Filterpatrone (6) mit einer kreisförmigen Zentrifugalbewegung eintritt.

23. Abscheidevorrichtung nach einem der Ansprüche 1 bis 22, dadurch gekennzeichnet, daß die lonisierungsstufe von der Kollektorstufe getrennt und aus einer spiral- oder wellenförmigen Sprühelektrode (20) gebildet ist, die sich unter Hochspannung befindet und Korona in der Richtung des Gasstroms gegen eine oder zwei geerdete Gitterelektroden zwischen denen sie sich befindet, entlädt.

24. Abscheidevorrichtung nach einem der Ansprüche 1 bis 23, dadurch gekennzeichnet, daß an der Gasstromaustrittsseite der elektrostatischen Filterpatrone (6) zwischen der Kante nur einer einzigen Folienelektrode (7) und einer Gitterelektrode, die sich unter Wechsel-Hochspannung befindet, eine Korona-Entladung stattfindet, wobei Ionen beider Polaritäten erzeugt werden.

## Revendications

1. Dispositif de séparation électrostatique à deux étages comportant un ionisateur et un collecteur pour la séparation de particules solides, gouttes ou aérosols, constitué d'au moins deux électrodes (7) en film enroulé raccordées à des potentiels différents, lesdites électrodes (7) étant séparées les unes des autres par des films isolants (8) placés à une certaine distance, ce qui a pour effet d'assurer le passage d'un courant gazeux à travers les interstices de la cartouche filtrante electrostatique ainsi formée, caractérisé en ce que l'arête d'une électrode (7) est raccordée, sur le côté d'admission du gaz, à un potentiel électrique à haute tension (9) et en ce qu'il se produit un effet corona en direction de l'arête d'une autre électrode (7) ou d'une électrode à grille (4), qui présentent toutes deux une différence de potentiel par rapport à la première électrode (7), ce qui a pour effet qu'un courant gazeux entrant subit une forte densification ionique du fait qu'une zone d'ionisation est formée pour ce courant gazeux avant son entrée dans la cartouche filtrante électrostatique (6), et en ce que sur le côté de sortie du gaz de la cartouche filtrante électrostatique (6), entre les arêtes des deux électrodes (7), il se produit un effet corona au cours duquel sont générés des ions de deux polarités et qu'il se forme ainsi une zone de neutralisation (17) pour le courant gazeux sortant.

2. Dispositif de séparation selon la revendication 1, caractérisé en ce que les arêtes des films isolants (8) font saillie d'au moins 5 mm par rapport à celles des électrodes (7) sur le côté d'entrée et sur le côté de sortie des gaz et en ce que les extrémités initiales et terminales des films isolants enroulés (8), dépassent d'au moins 5 mm les extrémités initiales et terminales des électrodes (7).

3. Dispositif de séparation selon les revendications 1 ou 2, caractérisé en ce que deux conduites (13) des courants gazeux se trouvent sur le côté d'entrée du gaz de la cartouche filtrante électrostatique (6), de telle sorte que le courant gazeux, lors de son entrée et de son passage, ne peut pas traverser la zone entre la cartouche filtrante électrostatique (6) et le boîtier (1) ainsi que la zone centrale interne de la cartouche filtrante électrostatique (6).

4. Dispositif de séparation selon l'une quelconque des revendications 1 à 3, caractérisé en ce que les électrodes (7) ont une forme en zig-zag et sont séparées par deux films isolants (8) qui sont superposés et enroulés ensemble en forme de spirale pour constituer une cartouche filtrante électrostatique compacte (6) ayant la forme d'une spirale.

5. Dispositif de séparation selon l'une quelconque des revendications 1 à 4, caractèrisé en ce que sur l'une des arêtes des èlectrodes (7), sur le côté d'entrée des gaz de la cartouche filtrante èlectrostatique (6), sont réalisées des pointes qui génèrent des ions par effet corona.

6. Dispositif de séparation selon l'une quelconque des revendications 1 à 5, caractérisé en ce que la charge électrique des particules est réalisée dans un ionisateur séparé, les deux électrodes (7) qui sont séparées par les films isolants (8) constituant un seul paquet collecteur.

7. Dispositif de séparation selon l'une quelconque des revendications 1 à 6, caractérisé en ce que la cartouche filtrante èlectrostatique (6) est incorporée dans un boîtier cylindrique ou rectangulaire (1).

8. Dispositif de séparation selon l'une quelconque des revendications 1 à 7, caractèrisé en ce que les particules prèsentes dans le courant gazeux sont irradiées de rayons ultraviolets (3) avant leur pénétration dans la cartouche filtrante électrostatique (6).

9. Dispositif de séparation selon l'une quelconque des revendications 1 à 8, caractèrisé en ce que les électrodes (7) sont constituées en un matèriau conducteur.

10. Dispositif de séparation selon l'une quelconque des revendications 1 à 9, caractérisé en ce qu'entre les électrodes (7) et les films isolants (8) un interstice est réalisé par des moulures, des ondulations et des fils ou autres formes réalisées par emboutissage profond sur les films enroulés ensemble.

11. Dispositif de séparation selon l'une quelconque des revendications 1 à 3, 5 à 10, caractérisé en ce que les électrodes (7) et les films isolants (8), forment des cylindres séparés de diamètres diffè- rents disposés axialement, et qui placés les uns dans les autres constituent une cartouche filtrante électrostatique (6).

12. Dispositif de séparation selon l'une quelconque des revendications 1 à 3, 5 à 10, caractérisé en ce que les électrodes (7) et les films isolants (8) sont superposés pour former un plan.

13. Dispositif de séparation, selon l'une quelconque des revendications 1 à 12, caractérisé en ce que la cartouche filtrante électrostatique (6) ou/ et la zone de l'ionisateur (5) sont montées à l'intérieur d'un tube en forme de U qui peut être rempli d'un liquide de nettoyage (10) dans lequel la cartouche filtrante électrostatique (6) peut être immergée et nettoyée, ce tube étant muni sur son côté inférieur courbe d'une soupape d'échappement (12) permettant le remplacement du liquide de nettoyage (10).

14. Dispositif de séparation selon la revendication 13, caractèrisé en ce qu'à l'intèrieur ou à l'extérieur du tube en forme de U, au voisinage de la cartouche filtrante électrostatique (6), se trouve un générateur d'ultrasons (16) qui transmet ses vibrations à la cartouche filtrante électrostatique (6), ce qui a pour effet que toute la masse du liquide de nettoyage (10) reçoit également les vibrations du générateur d'ultrasons (16) et qu'un nettoyage de cette cartouche filtrante électrostatique (6) est réalisé.

15. Dispositif de séparation selon l'une quelconque des revendications 1 à 14, caractèrisé en ce que les électrodes (7) sont alimentées par du courant continu.

16. Dispositif de séparation selon l'une quelconque des revendications 1 à 14, caractérisé en ce que les électrodes (7) sont alimentées par du courant alternatif.

17. Dispositif de séparation selon l'une quelconque des revendications 1 à 16, caractérisé en ce que les films isolants (8) sont réalisés en un matériau qui se polarise dans le champ électrique.

18. Dispositif de séparation selon l'une quelconque des revendications 1 à 17, caractérisé en ce qu'au voisinage de l'admission des gaz dans la cartouche filtrante électrostatique (6) se trouve un injecteur au moyen duquel cette cartouche filtrante électrostatique (6) est humidifiée par un liquide (15) de telle sorte que se constitue un filtre électrique par voie humide.

19. Dispositif de séparation selon l'une quelconque des revendications 1 à 18, caractérisé en ce que l'électrode extérieure (7) qui entoure l'ensemble de la cartouche filtrante électrostatique (6) est connectée à un potentiel électrique élevé et en ce qu'elle est isolée du boîtier (1) par un film isolant (8).

20. Dispositif de séparation selon l'une quelconque des revendications 1 à 19, caractérisé en ce que la cartouche filtrante électrostatique (6) est formée d'au moins deux films isolants dont chacun est muni sur un de ses côtés seulement d'une couche conductrice, dont l'une (19) est en forme de zig-zag et l'autre (18) de forme plane, de telle sorte qu'à l'intérieur de la cartouche filtrante (6) se trouve une couche isolante entre deux couches conductrices.

21. Dispositif de séparation selon l'une quelconque des revendications 1 à 20, caractérisé en ce que les électrodes et/ou les films isolants (7, 8; 18, 19) présentent des propriétés magnétiques qui contribuent de manière complémentaire à la séparation des particules.

22. Dispositif de séparation selon l'une quelconque des revendications 1 à 21, caractèrisé en ce qu'au courant gazeux est imprimé un mouvement centrifuge avant son entrée dans la cartouche filtrante (6) de telle sorte qu'il pénètre dans ladite cartouche filtrante (6) suivant un mouvement centrifuge de forme circulaire.

23. Dispositif de séparation selon l'une quelconque des revendications 1 à 22, caractérisé en ce que l'étage d'ionisation est séparé de l'étage collecteur et en ce qu'il est constitué d'une électrode d'émission (20) de forme en spirale ou ondulée, laquelle est placée sous haute tension et qui exerce un effet corona en direction du courant gazeux contre une seule ou deux èlectrodes à grille mises à la terre entre lesquelles elle est placée.

24. Dispositif de séparation selon l'une quelconque des revendications 1 à 23, caractèrisé en ce que, sur le côté de la sortie du courant gazeux et la cartouche filtrante électrostatique (6), entre l'arête d'une seule électrode (7) et une électrode à grille placée sous haute tension alternative, il se produit un effet corona pendant lequel sont générés des ions des deux polarités.

## Claims

1. Two-stage electrostatic separation device with an ionizer and a collector for the separation of solid particles, drops or aerosols, consisting of at least two coiled foil-electrodes (7), connected to different potentials, which electrodes are distanced from each other by insulating foils (8), thus guaranteeing the passage of a gas stream through the gaps of the thus created electrostatic filter cartridge (6), characterised in that the edge of a foil electrode (7) is connected at the gas-entry side with a high-voltage potential (9) and that a corona discharge against the edge of another foil electrode (7) or a grid electrode (4) with a difference of potential thereto occurs whereby an inflowing gas stream attains a high ion density, thus forming an ionising zone for the gas stream prior to its entry into the electrostatic filter cartridge (6), and that at the gas-exit side of the electrostatic filter cartridge (6) between the edges of both foil electrodes (7) a corona discharge occurs whereby ions of both polarities are created, thereby forming a neutralising zone (17) for the outflowing gas stream.

2. Separation device according to claim 1, characterised in that the edge-insulating foils (8) overlap the edges of the foil electrodes (7) at the gas-entry- and the gas-exit side by at least 5 mm, and that the starts and the ends of the coiled insulating foils (8) exceed those of the foil electrodes (7) by at least 5 mm.

3. Separation device according to claim 1 or 2, characterised in that there are two gas-stream ducts (13) at the gas-entry side of the electrostatic filter cartridge (6), so that the gas stream on entry and during the passage cannot pass the area between the electrostatic filter cartridge (6) and the housing (1) as well as the core area of the electrostatic filter cartridge (6).

4. Separation device according to one of the claims 1 to 3, characterised in that the foil electrodes (7) are zig-zig shaped and separated by two insulating foils (8) which are laid one on top of the other and together coiled in spiral fashion, forming a compact, spiralshaped electrostatic filter cartridge (6).

5. Separation device according to one of the claims 1 to 4, characterised in that on one of the edges of the foil electrodes (7) at the gas-entry side of the electrostatic filter cartridge (6) tips are formed which create ions for the purpose of corona discharge.

6. Separation device according to one of the claims 1 to 5, characterised in that the particles are electrically charged in a separate ionizer, whereby the two foil electrodes (7), which are separated by the insulating foils (8), only constitute one collector pack.

7. Separation device according to one of the claims 1 to 6, characterised in that the electrostatic filter cartridge (6) is built into a cylindrical or rectangular housing (1).

8. Separation device according to one of the claims 1 to 7, characterised in that the particles in the gas stream are irradiated with ultraviolet rays (3) prior to their entry into the electrostatic filter cartridge (6).

9. Separation device according to one of the claims 1 to 8, characterised in that the foil electrodes (7) are composed of a conductive plastics material.

10. Separation device according to one of the claims 1 to 9, characterised in that a gap is formed between the foil electrodes (7) and the insulating foils (8) by means creases, waves, threads or other depth-drawn shapes on the jointly coiled foils.

11. Separation device according to one of the claims 1 to 3, to 10, characterised in that the foil electrodes (7) and the insulating foils (8) constitute axially arranged individual cylinders of different diameters which, placed one into the other, form an electrostatic filter cartridge (6).

12. Separation device according to one of the claims 1 to 3, 5 to 10, characterised in that the foil electrodes (7) and the insulating foils (8) are placed plane-shaped one on top of the other.

13. Separation device according to one of the claims 1 to 12, characterised in that the electrostatic filter cartridge (6) or/and the ionizer zone (5) are built into a U-shaped pipe which can be filled with a cleansing liquid (10) for flooding and cleansing of the filter cartridge (6), whereby the pipe has at its lower bent side an outlet valve (12) for exchanging the cleansing liquid (10).

14. Separation device according to claim 13, characterised in that an ultra-sound generator (16) is placed inside or outside the U-shaped pipe in the area of the electrostatic filter cartridge (6), which generator transfers its oscillations to the electrostatic filter cartridge (6) whereby the entire mass of the cleansing liquid (10) picks up the oscillation of the ultra-sound generator (16), thus initiating the cleansing of the electrostatic filter cartridge (6).

15. Separation device according to one of the claims 1 to 14, characterised in that the foil electrodes (7) are supplied with direct current.

16. Separation device according to one of the claims 1 to 14, characterised in that the foil electrodes (7) are supplied with alternate current.

17. Separation device according to one of the claims 1 to 16, characterised in that the insulating foils (8) consist of a material polarising in the electrical field.

18. Separation device according to one of the claims 1 to 17, characterised in that a nozzle is disposed in the area of gas entry into the electrostatic filter cartridge (6), through which nozzle the electrostatic filter cartridge (6) is moistened with a liquid (15), thus creating a wet electrical filter.

19. Separation device according to one of the claims 1 to 18, characterised in that the outer foil electrode (17), which encapsules the entire electrostatic filter cartridge (6), lies against a high electrical potential and is insulated from the housing (1) by an insulating foil (8).

20. Separation device according to one of the claims 1 to 19, characterised in that the electrostatic filter cartridge (6) is formed of at least two insulating foils which each have a conductive layer on only one of their sides, whereby one (19) of them is zig-zag-shaped and the other (18) is plane, thus establishing an insulating layer between the two conductive layers in the filter cartridge (6).

21. Separation device according to one of the claims 1 to 20, characterised in that the foil electrodes and/or the insulating foils (7, 8; 18,19) have magnetic properties which additionally contribute to the separation of the particles.

22. Separation device according to one of the claims 1 to 21, characterised in that a centrifugal motion is forced onto the gas stream prior to entry into the filter cartridge (6), thus entering the filter cartridge (6) in a circular centrifugal motion.

23. Separation device according to one of the claims 1 to 22, characterised in that the ionizing stage is separated from the collector stage and formed by a spiral or wave-shaped spray electrode (20) which is under high voltage and discharges corona in the direction of the gas stream against one or two earthed grid electrodes between which it is located.

24. Separation device according to one of the claims 1 to 23, characterised in that a corona discharge takes place at the gas-exit side of the electrostatic filter cartridge (6) between the edge of only a single foil electrode (7) and a grid electrode, which is under alternate high voltage, whereby ions of both polarities are created.
